# EUROPÄISCHE PATENTSCHRIFT

(11) **EP 0 566 539 B1**
(45) Veröffentlichungstag und Bekanntmachung des Hinweises auf die Patenterteilung: **21.06.2000**
(21) Anmeldenummer: 93810258.9
(22) Anmeldetag: 08.04.1993
(51) Int. Cl.: E04B 1/41

(54) **Bewehrung für ein Mauerwerk**
Reinforcement for masonry
Armature pour maçonnerie

(30) Priorität: 13.04.1992 CH 121992
(43) Veröffentlichungstag der Anmeldung: 20.10.1993
(73) Patentinhaber: CONSTRUMAT AG, CH-8604 Hegnau-Volketswil (CH)
(72) Erfinder:
(74) Vertreter: Lauer, Joachim, Dr.

(56) Entgegenhaltungen:
- EP-A- 0 302 613
- EP-A- 0 387 968
- CH-A- 676 616
- NL-A- 9 101 565
- US-A- 4 297 414
- US-A- 4 689 931
- US-A- 4 899 512

## Beschreibung

### TECHNISCHES GEBIET

Die vorliegende Erfindung bezieht sich auf das Gebiet des Hochbaus. Sie betrifft die Verwendung eines Bewehrungselements in einem Mauerwerk aus einer Mehrzahl von übereinander gemauerten Mauersteinen, zwischen denen mit Mörtel gefüllte Fugen vorhanden sind, welches Bewehrungselement zumindest teilweise in einer der Fugen angeordnet und in den Mörtel eingebettet ist.

Eine solche Bewehrung ist zum Beispiel als metallischer Lochbandanker für zwei stumpf aneinanderstossende Mauerwerkswände (Stumpfstosstechnik) oder als metallischer Bewehrungsträger in Form eines Drahtgeflechts aus dem Stand der Technik bekannt.

### STAND DER TECHNIK

Bewehrungen für ein Mauerwerk haben im wesentlichen zwei Aufgaben: Zum Einen können die Bewehrungselemente bei einer Mauerwerkswand in Mauerlängsrichtung in den Mörtel der horizontalen Fugen eingebettet werden und erhöhen so die Bruchfestigkeit des Mauerwerks, so dass die derart bewehrten Mauerwerkswände bei gleicher Festigkeit dünner ausgeführt werden können.

Zum Anderen können sie als Maueranschlussanker dazu dienen, zwei unverzahnte, rechtwinklig stumpf aneinanderstossende Mauerwerkswände miteinander fest zu verbinden. Bei dieser Anwendung werden die Maueranker beim Aufmauern der einen Wand an der Anschlussstelle so in die dafür vorgesehenen Fugen eingelegt, dass sie seitlich teilweise aus der Mauer herausragen und mit dem herausragenden Teil in die entsprechende Fuge der anzuschliessenden Wand eingebettet werden können.

In beiden Fällen werden im Stand der Technik metallische Bewehrungselemente verwendet, die z.B. aus einem verzinkten Eisenlochband oder aus verzinkten oder kunststoffummantelten Eisen- oder aber Edelstahldrähten bestehen. Durch die Verwendung von metallischen Werkstoffen ergeben sich jedoch verschiedene Probleme: Es ist generell nicht auszuschliessen, dass die Werkstoffe in der Fuge korrodieren und ein Nachlassen der Bewehrung verursachen. Weiterhin können die metallischen Bewehrungselemente zwar auf der Baustelle gebogen werden; bei längeren Elementen ist es jedoch schwierig, ein einmal verbogenes Element in die für eine Fuge wünschenwerte ebene Form zurückzubiegen. Beim Einsatz als Anschlussanker schliesslich stellen starr herausstehende Anker eine erhebliche Verletzungsgefahr dar; oder die Anker werden mit Scharnieren klappbar ausgeführt, wobei die Scharniere aber eine für die Festigkeit nachteilige Schwachstelle bilden.

### DARSTELLUNG DER ERFINDUNG

Es ist daher Aufgabe der vorliegenden Erfindung, eine Mauerbewehrung zu schaffen, welche auf der Baustelle einfach zu handhaben, sicher einsetzbar, wirkungsvoll und dauerhaft ist.

Die Aufgabe wird durch die Verwendung eines Bewehrungselementes mit den im Patentanspruch 1 angegebenen Merkmalen gelöst.

Als Material für die Längselemente, aber auch für die anderen in der Bewehrung eingesetzten Elemente, kommen vorzugsweise Kohlefasern oder aromatische Polyamide in Betracht, wie sie z.B unter dem Handelsnamen "Aramid", "Twaron" oder "Kevlar" bekannt sind.

Eine erste bevorzugte Ausführungsform der Erfindung zeichnet sich dadurch aus, dass die Querelemente ebenfalls als Material Kohlefasern oder aromatische Polyamide enthalten.

Hierdurch ergibt sich ein in sich formstabiles, zugfestes Bewehrungselement, welches sich zugleich leicht den äusseren Gegebenheiten anpassen lässt und mit dem Mörtel der Fuge eine innige Verbindung eingeht.

In einer Weiterentwicklung dieser Ausführungsform weist das Bewehrungselement in der Elementebene verteilt eine Mehrzahl von Abstandshaltern auf, welche, zu mindestens einer Seite aus der Elementebene herausragen und das Bewehrungselement zumindest einseitig in einem vorbestimmten Abstand zu den Mauersteinen halten, whelche an die jeweilige Fuge angrenzen.

Eine zweite bevorzugte Ausführungsform, bei welcher das Bewehrungselement als Anschlussanker für zwei unverzahnte, stumpf aufeinanderstossende Mauerwerkswände dient, ist dadurch gekennzeichnet, dass
(a) wenigsten zwei elastisch biegsame Ankerstäbe vorgesehen sind;
(b) als Material für die Ankerstäbe Kohlefasern oder aromatische Polyamide verwendet werden; und
(c) die Ankerstäbe im wesentlichen parallel und zur Aufnahme von Scherkräften beim Uebergang von einer Mauerwerkswand zur anderen Mauerwerkswand zumindest teilweise über Kreuz verlaulen.

Diese Art des Mauerankers ist ohne spezielles Scharnier im unverbundenen Zustand flexibel und verringert dadurch massgeblich die Verletzungsgefahr.

Eine dritte bevorzugte Ausführungsform, bei welcher das Bewehrungselement als Anschlussanker für zwei parallel verlaufende Mauerwerkswände dient, ist dadurch gekennzeichnet, dass
(a) Längselemente und Querelemente zu einem Gewebe verbunden sind, welches mit den Längselementen parallel zu den Mauerwerkswänden verläuft und entsprechende Fugen beider Mauerwerkswände verbindet; und
(b) in das Gewebe wenigstens ein elastisch biegsamer Ankerstab zur Aufnahme einer Druckbelastung eingearbeitet ist, welcher zwischen den entsprechenden Fugen beider Mauerwerkswände verläuft; und
(c) als Material für den Ankerstab Kohlefasern oder aromatische Polyamide verwendet werden.

Weitere Ausführungsformen ergeben sich aus den abhängigen Ansprüchen

### KURZE BESCHREIBUNG DER ZEICHNUNG

Die Erfindung soll nachfolgend anhand von Ausführungsbeispielen im Zusammenhang mit der Zeichnung näher erläutert werden. Es zeigen
- Fig. 1a-b: in der Seitenansicht verschiedene Ausführungsbeispiele für eine gewebeartige Mauerbewehrung mit Abstandshaltern zur Verbesserung der Einbettung in den Mörtel;
- Fig. 1d: im Detail den Aufbau eines druckknopfartigen Abstandshalters gemäss Fig. 1c;
- Fig. 2a-b: die verschiedenen Mauerbewehrungen gemäss Fig. 1a-b in der Draufsicht;
- Fig. 3: ein erstes Ausführungsbeispiel für einen Maueranker nach der Erfindung mit einer Kombination aus Gewebe und Ankerstäben;
- Fig. 4: ein Ausführungbeispiel eines Mauerankers nach der Erfindung für zwei parallel verlaufende Mauerwerkswände mit einer Kombination aus Gewebe und Ankerstab; und
- Fig. 5: ein Ausführungsbeispiel für einen mit einem gewebeartigen Bewehrungselement versehenen Mauerstein.

### WEGE ZUR AUSFÜHRUNG DER ERFINDUNG

Zunächst soll unter Einbeziehung der Fig.1a-c und 2a-b ein Ausführungsbeispiel für eine Bewehrung nach der Erfindung erläutert werden, die für eine erhöhte Bruchfestigkeit innerhalb einer einzelnen Mauerwerkswand dient.

In Fig. 1a sind in der Seitenansicht zwei aufeinanderliegende Mauersteine 2a und 2b einer Mauerwerkswand gezeigt, die zwischen sich eine horizontale Fuge 3 bilden. Die Fuge 3 nimmt ein flächiges Bewehrungselement 1 auf, das in den (hier nicht dargestellten) Mörtel der Fuge 3 eingebettet wird und über mehrere horizontal benachbarte Steine reicht.

Das Bewehrungselement 1 besteht aus mehreren parallel in einer Elementebene verlaufenden Längselementen 4 (siehe auch Fig. 2a) in Form von Fäden und/oder dünnen, elastisch biegsamen Stäben, die vorzugsweise aus Kohlenstofffasern oder aromatischen Polyamiden (insbesondere in Faserform) hergestellt sind. Die Längselemente nehmen im wesentlichen eine auf der Mauerwerkswand liegende Zugbelastung in Längsrichtung auf.

Quer zu den Längselementen 4 ist zur Fixierung der Längselemente eine Vielzahl von ebenfalls parallel zueinander und in der Elementebene verlaufenden Querelementen 5 angeordnet und mit den Längselementen fest verbunden. Die Verbindung wird vorzugsweise dadurch erreicht, dass Längs- und Querelemente nach Art eines Gewebes 13 miteinander verknüpft sind.

Um eine vollständige Einbettung des Bewehrungselementes 1 in den Fugenmörtel und damit die maximale Zugfestigkeit der Mauer zu erreichen, sind über die Elementebene verteilt im Bewehrungselement 1 Abstandshalter 6 vorgesehen, die dafür sorgen, dass gerade die für die Festigkeit massgeblichen Längselemente 4 genügend Abstand von beiden Mauersteinen 2a und 2b haben, um allseitig ausreichend vom Mörtel umschlossen zu werden.

Im Ausführungsbeispiel der Fig. 1a bzw. 2a werden dem Gewebe 13 bzw. dem Gitter aus Längs- und Querelementen von beiden Seiten Verdickungen angeformt, die rund, quadratisch, länglich oder von einer anderen Form sein und in Längsrichtung, schräg oder quer verlaufen können. Die Verdickungen können dabei aus einem betonverträglichen Kunststoff hergestellt sein.

Im Ausführungsbeispiel der Fig. 1b bzw. 2b bestehen die Abstandshalter 6 - wie in Fig. 1c im Detail dargestellt - jeweils aus einem Oberteil 7a und einem Unterteil 7b, die mittels einer an einem Teil (7a oder 7b) angeformten Einrastnase nach Art eines Druckknopfes von beiden Seiten durch eine Masche des aus den Längselementen 4 und Querelementen 5 gebildeten Gitters gesteckt und einrastend miteinander verbunden sind. Der Vorteil dieser Abstandshalter besteht darin, dass sie getrennt gefertigt und besonders einfach maschinell am Bewehrungselement 1 angebracht werden können.

In den vorbeschriebenen Ausführungsbeispielen könnten die Abstandshalter 6 auch so ausgebildet sein, dass sie im wesentlichen nur zu einer Seite, beispielsweise nach unten zum Mauerstein 2b hin, aus der Elementebene herausragen.

In Fig. 3 ist ein Bewehrungselement 1 wiedergegeben, das in der Stumpfstosstechnik die Aufgabe eines Anschlussankers hat. Bei der Stumpfstosstechnik stossen zwei rechtwinklig zueinander angeordnete Mauerwerkswände 11a und 11b unverzahnt, d.h. stumpf aufeinander und sind nur durch entsprechende Anschlussanker (Bewehrungselement 1) kraftschlüssig miteinander verbunden.

Im Ausführungsbeispiel der Fig. 3 hat das entsprechende Bewehrungselement 1 einen Aufbau, der ein Gewebe 13 mit wenigstens zwei Ankerstäben 8a und 8b kombiniert. Das Gewebe 13 besteht wiederum aus miteinander verbundenen Längs- und Querelementen 4 bzw. 5. Die Ankerstäbe 8a und 8b sind in der Elementebene in das Gewebe 13 eingeflochten. Sie sind vorzugsweise aus Kohlenstofffasern oder aromatischen Polyamiden hergestellt und haben z.B. einen Durchmesser von 3 mm. Besonders günstig für eine feste Verbindung mit dem Fugenmörtel ist es, die Ankerstäbe 8a,b, wie auch alle anderen im Bewehrungselement verwendeten Stabformen, mit rauher Oberfläche auszuführen, um die Verzahnung zwischen Stab und Mörtel zu verbessern.

Das Bewehrungselement 1 der Fig. 3 wird mit einer ersten Teillänge so in eine Fuge der ersten Mauerwerkswand 11a eingebettet, dass eine zweite Teillänge zunächst seitlich herausragt und dann beim Aufmauern der zweiten Mauerwerkswand 11b in eine entsprechenden Fuge der zweiten Mauerwerkswand 11b eingebettet werden kann. Die Ankerstäbe 8a und 8b sind dabei zur Aufnahme von Querkräften derart angeordnet, dass sie sich beim Uebergang von der einen Mauerwerkswand 11a zur anderen Mauerwerkswand 11b überkreuzen. Auch hier ist es vorteilhaft, die aus Fig. 1a-c bekannten Abstandshalter 6 vorzusehen, um die Einbettung in den Mörtel zu optimieren.

Es versteht sich von selbst, dass nicht nur die in Fig. 3 gezeigte Bewehrungselementform für die Stumpfstosstechnik geeignet sind, sondern im Rahmen der Erfindung auch andere konfigurationen von zwei oder mehr Ankerstäben denkbar sind.

In Fig. 4 ist ein weiteres Ausführungsbeispiel für eine Bewehrung nach der Erfindung dargestellt, welches sich auf die gegenseitige Verankerung von zwei parallel verlaufenden Mauerwerkswänden 17a und 17b bezieht. Eine solche Anwendung ist z.B. dann gegeben, wenn an einer ersten Mauerwerkswand 17a aus normalen Mauersteinen 2a-d eine vorgebaute zweite Mauerwerkswand 17b aus dünnen Klinkersteinen 12a-d mit einem Wandzwischenraum 16 befestigt werden soll. Das Beispiel geht wiederum von einem aus Längs- und Querelementen 4 bzw. 5 bestehenden Gewebe 13 aus (in Fig. 4 nur in der rechten Hälfte dargestellt), in welches wenigstens ein elastisch biegsamer Ankerstab 14 wellenförmig eingeflochten ist. Die Wellenamplitude ist dabei so gewählt, dass der Ankerstab 14 abwechselnd in den Fugen der beiden Mauerwerkswände 17a und 17b eingebettet ist. Zur Fixierung des Ankerstabes 14 können hier ebenfalls als Abstandshalter wirkende Fixierungsbügel 15a-c vorgesehen werden, die entsprechende Bohrungen zum Durchführen des Ankerstabes 14 aufweisen.

Das Gewebe 13 dient zur Verankerung beider Mauerwerkswände 17a,b untereinander, aber auch zur Bewehrung der einzelnen Mauern in Längsrichtung. Wenn auf eine solche Bewehrung verzichtet werden kann, ist es auch denkbar, das Bewehrungselement 1 ohne Gewebe 13 zu verwenden.

In der Fig. 5 ist schliesslich ein Ausführungsbeispiel dargestellt, bei dem ein Mauerstein 2 bereits von vornherein, d.h. fabrikmässig, auf der einen Seite mit einem vorzugsweise gewebeförmigen Bewehrungselement fest verbunden ist. Das Gewebe 13 ragt dabei wenigstens auf einer Querseite über den Mauerstein 2 hinaus und überlappt so beim Einsetzen in ein Mauerwerk den auf derselben Ebene benachbarten Stein. Ist dieser ebenfalls mit einem solchen Gewebe 13 versehen, so ist es von Vorteil, wenn sich die Gewebe 13 beider Mauersteine gegenseitig überlappen. Wird die gebildete horizontale Fuge oberhalb der Steine dann mit Mörtel aufgefüllt, ergibt sich eine von Stein zu Stein reichende Bewehrung, welche die Bruchfestigkeit des Mauerwerks erhöht. Gerade bei grossformatigen Steinen aus Gasbeton oder dergleichen ist es zweckmässig, das Bewehrungselement direkt auf den Stein zu kleben. Es ist aber auch denkbar, das Bewehrungselement bei der Herstellung des Mauersteins 2 in den Stein mit einzubetten.

Wie bereits eingangs erwähnt, werden für das Gewebe 13, die Längselemente 4, die Querelemente 5 und die Ankerstäbe 8a,b und 14 vorzugsweise auf aromatischen Polyamiden basierende Materialien eingesetzt, die unter den Namen "Aramid", "Kevlar" oder "Twaron" bekannt sind. Diese Stoffe werden dann in Form dünner Fasern zu Gewebe verarbeitet oder direkt in Stabform verwendet.

Insgesamt ergibt sich mit der Erfindung eine Mauerbewehrung, die leicht herzustellen, dauerhaft, einfach anzuwenden und vielseitg einsetzbar ist.

### BEZEICHNUNGSLISTE

- 1: Bewehrungselement
- 2: Mauerstein
- 2a,..,2d: Mauerstein
- 3: Fuge
- 4: Längselement
- 5: Querelement
- 6: Abstandshalter
- 7a: Oberteil (Abstandshalter)
- 7b: Unterteil (Abstandshalter)
- 8a,b: Ankerstab
- 10a,b,c: Fixierungsbügel
- 11a,b: Mauerwerkswand
- 12a,..,12d: Klinkerstein
- 13: Gewebe
- 14: Ankerstab
- 15a,b,c: Fixierungsbügel
- 16: Wandzwischenraum
- 17a,b: Mauerwerkswand

## Patentansprüche

1. Verwendung eines Bewehrungselements in einem Mauerwerk aus einer Mehrzahl von übereinander gemauerten Mauersteinen, zwischen denen mit Mörtel gefüllte Fugen (3) vorhanden sind, zur wenigstens teilweisen Anordnung in einer der Fingen und zur wenigstens teilweisen Einbettung in den Mörtel, wobei
(a) das Bewehrungselement eine Mehrzahl von parallel verlaufenden Längselementen (4) aufweist, und
(b) die Längselemente (4) in einer Elementebene verlaufen und die Form von Fäden oder dünnen Stäben aufweisen,
(c) zur Fixierung der Lage der Längselemente (4) eine Mehrzahl von untereinander parallel in der Elementebene verlaufenden Querelementen (5) ebenfalls in Form von Fäden oder dünnen Stäben vorgesehen sind,
(d) die Längs- (4) und die Querelemente (5) miteinander fest in Form eines in sich formstabilen, zugfesten Gitters oder Gewebes (13) verbunden sind, und
(e) die Längs- (4) und die Querelemente (5) aus einem flexiblen, betonverträglichen, zugfesten und nicht metallischen Material bestehen.

2. Verwendung nach Anspruch 1, dadurch gekennzeichnet, dass als Material für die Längselemente Kohlefasern oder aromatische Polyamide verwendet werden.

3. Verwendung nach Anspruch 2, dadurch gekennzeichnet, dass
(c) die Querelemente (5) ebenfalls als Material Kohlefasern oder aromatische Polyamide enthalten.

4. Verwendung nach einem der Ansprüche 1-3, dadurch gekennzeichnet, dass das Bewehrungselement (1) in der Elementebene verteilt eine Mehrzahl von Abstandshaltern (6) aufweist, welche zu mindestens einer Seite aus der Elementebene herausragen und das Bewehrungselement (1) mindestens einseitig in einem vorbestimmten Abstand zu den Mauersteinen (2;2a,..,2d) halten, welche an die jeweilige Fuge (3) angrenzen.

5. Verwendung nach Anspruch 4, dadurch gekennzeichnet, dass als Abstandshalter (6) Verdickungen vorgesehen sind, welche an dass Gitter aus Längselementen (4) und Querelementen (5) angeformt werden.

6. Verwendung nach Anspruch 4, dadurch gekennzeichnet, dass die Abstandshalter (6) jeweils aus einem Oberteil (7a) und einem Unterteil (7b) bestehen, und mittels einer an einem Teil (7a bzw. 7b) angeformten Einrastnase nach Art eines Druckknopfes von beiden Seiten durch eine Masche des aus den Längselementen (4) und Querelementen (5) gebildeten Gitters gesteckt und einrastend miteinander verbunden sind.

7. Verwendung nach Anspruch 2, bei welcher das Bewehrungselement (1) als Anschlussanker für zwei unverzahnte, stumpf aufeinanderstossende Mauerwerkswände (11a,b) dient, dadurch gekennzeichnet, dass
(a) wenigsten zwei elastisch biegsame Ankerstäbe (8a,b) vorgesehen sind;
(b) als Material für die Ankerstäbe (8a,b) Kohlefasern oder aromatische Polyamide verwendet werden; und
(c) die Ankerstäbe (8a,b) im wesentlichen parallel und zur Aufnahme von Scherkräften beim Uebergang von einer Mauerwerkswand (11a) zur anderen Mauerwerkswand (11b) zumindest teilweise über Kreuz verlaufen.

8. Verwendung nach Anspruch 7, dadurch gekennzeichnet, dass die Ankerstäbe (8a,b) in das Gewebe (13) eingeflochten sind.

9. Verwendung nach Anspruch 3, bei welcher das Bewehrungselement (1) als Anschlussanker für zwei parallel verlaufende Mauerwerkswände (17a,b) dient, dadurch gekennzeichnet, dass
(a) Längselemente (4) und Querelemente (5) zu einem Gewebe (13) verbunden sind, welches mit den Längselementen (4) parallel zu den Mauerwerkswänden (17a,b) verläuft und entsprechende Fugen beider Mauerwerkswände (17a,b) verbindet; und
(b) in das Gewebe (13) wenigstens ein elastisch biegsamer Ankerstab (14) zur Aufnahme einer Druckbelastung eingearbeitet ist, welcher zwischen den entsprechenden Fugen beider Mauewerkswände (17a,b) verläuft; und
(c) als Material für den Ankerstab (14) Kohlefasern oder aromatische Polyamide verwendet werden.

10. Verwendung nach Anspruch 9, dadurch gekennzeichnet, dass ein einziger, durchgehender Ankerstab (14) verwendet wird, welcher wellenförmig gebogen ist.

11. Verwendung nach Anspruch 10, dadurch gekennzeichnet, dass zur Fixierung der Lage des Ankerstabes (14) zusätzlich in Längsrichtung verlaufende Fixierungsbügel (15a,b,c) vorgesehen sind.

12. Verwendung nach Anspruch 3, dadurch gekennzeichnet, dass jeweils wenigstens ein Bewehrungselement (1) an einem Mauerstein (2) so befestigt ist, dass ein Teil des Bewehrungselementes (1) beim Einfügen des Mauersteins (2) in ein Mauerwerk den auf derselben Ebene benachbarten Mauersteins und vorzuasweise auch des an diesem befestigte Bewehrungselement (1) überlappt.

13. Verwendung nach einem der Ansprüche 1 bis 12, dadurch gekennzeichnet, dass zumindest die im Bewehrungselement (1) verwendeten Ankerstäbe (8a,b;) zur Verbesserung der Verbindung mit dem Mörtel eine aufgerauhte Oberfläche aufweisen.

## Claims

1. Use of a reinforcing element in a masonry structure, comprising a plurality of masonry blocks laid one on top of the other, between which there are joints (3) filled with mortar, for at least partial arrangement in one of the joints and for at least partial embedment in the mortar,
(a) the reinforcing element having a plurality of parallel running longitudinal elements (4), and
(b) the longitudinal elements (4) running in an element plane and having the form of filaments or thin rods,
(c) a plurality of transverse elements (5), running parallel to one another in the element plane, likewise being provided in the form of filaments or thin rods for fixing the position of the longitudinal elements (4),
(d) the longitudinal elements (4) and the transverse elements (5) being securely connected to one another in the form of a dimensionally stable, tension-resistant grid or woven mesh (13), and
(e) the longitudinal elements (4) and the transverse elements (5) consisting of a flexible, concrete-compatible, tension-resistant and non-metallic material.

2. Use according to Claim 1, characterized in that carbon fibres or aromatic polyamides are used as the material for the longitudinal elements.

3. Use according to Claim 2, characterized in that the transverse elements (5) likewise contain carbon fibres or aromatic polyamides as a material.

4. Use according to one of Claims 1-3, characterized in that the reinforcing element (1) has distributed in the element plane a plurality of spacers (6), which protrude on at least one side from the element plane and keep the reinforcing element (1) at a predetermined distance, at least on one side, from the masonry blocks (2; 2a,.., 2d) which are adjacent to the respective joint (3).

5. Use according to Claim 4, characterized in that thickenings which are formed onto the grid comprising longitudinal elements (4) and transverse elements (5) are provided as spacers (6).

6. Use according to Claim 4, characterized in that the spacers (6) in each case comprise an upper part (7a) and a lower part (7b), and are pressed by means of a snap-in lug, formed onto one part (7a or 7b), in the manner of a stud from both sides through a mesh of the grid formed by the longitudinal elements (4) and transverse elements (5) and are connected to one another with snap-in action.

7. Use according to Claim 2, in which the reinforcing element (1) serves as a connection anchor for two masonry walls (11a, b) which are not interlocked and butt one against the other, characterized in that
(a) at least two flexibly bendable anchor rods (8a, b) are provided
(b) carbon fibres or aromatic polyamides are used as the material for the anchor rods (8a, b); and
(c) the anchor rods (8a, b) run essentially parallel and at least partially crosswise for absorbing shearing forces at the transition from one masonry wall (11a) to the other masonry wall (11b).

8. Use according to Claim 7, characterized in that the anchor rods (8a, b) are interwoven into the woven mesh (13).

9. Use according to Claim 3, in which the reinforcing element (1) serves as a connection anchor for two parallel running masonry walls (17a, b), characterized in that
(a) longitudinal elements (4) and transverse elements (5) are connected to form a woven mesh (13), which runs with the longitudinal elements (4) parallel to the masonry walls (17a, b) and connects corresponding joints of two masonry walls (17a, b); and
(b) at least one flexibly bendable anchor rod (14), which runs between the corresponding joints of two masonry walls (17a, b), is incorporated into the woven mesh (13) for absorbing compressive loading; and
(c) carbon fibres or aromatic polyamides are used as the material for the anchor rod (14).

10. Use according to Claim 9, characterized in that a single, continuous anchor rod (14) which is bent in a corrugated form is used.

11. Use according to Claim 10, characterized in that fixing clips (15a, b, c), additionally running in the longitudinal direction, are provided for fixing the position of the anchor rod (14).

12. Use according to Claim 3, characterized in that in each case at least one reinforcing element (1) is fastened to a masonry block (2) in such a way that, when inserting the masonry block (2) into a masonry structure, part of the reinforcing element (1) overlaps the neighbouring masonry block on the same level and preferably also overlaps the reinforcing element (1) fastened on the said block.

13. Use according to one of Claims 1 to 12, characterized in that at least the anchor rods (8a, b; 14) used in the reinforcing element (1) have a roughened surface for improving the bond with the mortar.

## Revendications

1. Utilisation d'un élément d'armature dans une maçonnerie constituée d'une pluralité de pierres de construction murées les unes au-dessus des autres, entre lesquelles sont prévus des joints (3) remplis de mortier, destiné à au être moins partiellement disposé dans l'un des joints et à au moins partiellement être noyé dans le mortier, où
(a) l'élément d'armature présente une pluralité d'éléments longitudinaux (4) s'étendant parallèlement, et
(b) les éléments longitudinaux (4) s'étendent dans un plan des éléments et sont en forme de fils ou de barres minces,
(c) une pluralité d'éléments transversaux (5) également en forme de fils ou de barres minces, s'étendant parallèlement les uns aux autres dans le plan des éléments sont prévus pour la fixation de la position des éléments longitudinaux (4),
(d) les élément longitudinaux (4) et transversaux (5) sont reliés solidement les uns aux autres sous la forme d'un réseau ou d'un treillis (13) de forme stable, résistant à la traction, et
(e) les éléments longitudinaux (4) et transversaux (5) se composent d'un matériau souple, compatible avec le béton, résistant à la traction et non métallique.

2. Utilisation selon la revendication 1, caractérisée en ce que l'on utilise, en tant que matériau pour les éléments longitudinaux, des fibres de carbone ou des polyamides aromatiques.

3. Utilisation selon la revendication 2, caractérisée en ce que les éléments transversaux (5) contiennent également en tant que matériau des fibres de carbone ou des polyamides aromatiques.

4. Utilisation selon l'une quelconque des revendications 1 à 3, caractérisée en ce que l'élément d'armature (1) présente une pluralité d'éléments d'écartement (6) répartis dans le plan des éléments, lesquels sortent au moins d'un côté du plan des éléments et maintiennent l'élément d'armature (1) au moins d'un côté à une distance prédéfinie des pierres de construction (2; 2a,..,2d), qui sont adjacentes aux joints respectifs (3).

5. Utilisation selon la revendication 4, caractérisée en ce que l'on prévoit en tant qu'élément d'écartement (6) des épaississements qui sont formés sur le réseau constitué des éléments longitudinaux (4) et des éléments transversaux (5).

6. Utilisation selon la revendication 4, caractérisée en ce que les éléments d'écartement (6) se composent chacun d'une partie supérieure (7a) et d'une partie inférieure (7b), et sont enfichés au moyen d'un nez d'encliquetage formé sur une partie (7a ou 7b) à la façon d'un bouton poussoir des deux côtés à travers une maille du réseau formé par les éléments longitudinaux (4) et les éléments transversaux (5) et sont reliés les uns aux autres par encliquetage.

7. Utilisation selon la revendication 2, dans laquelle l'élément d'armature (1) sert d'ancrage de raccordement pour deux murs de maçonnerie (11a,b) non dentés en aboutement, caractérisée en ce que
(a) au moins deux barres d'ancrage (8a,b) élastiquement flexibles sont prévues;
(b) on utilise en tant que matériau pour les barres d'ancrage (8a,b) des fibres de carbone ou des polyamides aromatiques; et
(c) les barres d'ancrage (8a,b) s'étendent essentiellement parallèlement, et au moins partiellement en croix pour absorber les forces de cisaillement lors du passage d'un mur de maçonnerie (11a) à un autre mur de maçonnerie (11b).

8. Utilisation selon la revendication 7, caractérisée en ce que les barres d'ancrage (8a,b) sont entrelacées dans le treillis (13).

9. Utilisation selon la revendication 3, dans laquelle l'élément d'armature (1) sert d'ancrage de raccordement pour deux murs de maçonnerie (17a,b) s'étendant parallèlement, caractérisée en ce que
(a) les éléments longitudinaux (4) et transversaux (5) sont raccordés pour former un treillis (13), qui s'étend avec les éléments longitudinaux parallèlement aux murs de maçonnerie (17a,b) et relie les joints correspondants des deux murs de maçonnerie (17a,b); et
(b) au moins une barre d'ancrage (14) élastiquement flexible est incorporée dans le treillis (13) pour recevoir une sollicitation en charge, et s'étend entre les joints correspondants des deux murs de maçonnerie (17a,b); et
(c) on utilise, en tant que matériau pour la barre d'ancrage (14), des fibres de carbone ou des polyamides aromatiques.

10. Utilisation selon la revendication 9, caractérisée en ce qu'une barre d'ancrage unique traversante (14) est utilisée, laquelle est courbée en forme d'onde.

11. Utilisation selon la revendication 10, caractérisée en ce que pour la fixation de la position de la barre d'ancrage (14) on prévoit de plus des arceaux de fixation (15a,b,c) s'étendant dans la direction longitudinale.

12. Utilisation selon la revendication 3, caractérisée en ce qu'à chaque fois au moins un élément d'armature (1) est fixé sur une pierre de construction (2) de telle sorte qu'une partie de l'élément d'armature (1) lors de l'insertion de la pierre de construction (2) dans une maçonnerie, recouvre la pierre de construction voisine dans le même plan, et de préférence également l'élément d'armature (1) fixé à celle-ci.

13. Utilisation selon l'une quelconque des revendications 1 à 12, caractérisée en ce qu'au moins les barres d'ancrage (8a,b; 14) utilisées dans l'élément d'armature (1) présentent une surface rendue rugueuse pour améliorer l'adhésion au mortier.
